# EUROPÄISCHE PATENTSCHRIFT

(11) **EP 0 894 198 B1**
(45) Veröffentlichungstag und Bekanntmachung des Hinweises auf die Patenterteilung: **28.11.2001**
(21) Anmeldenummer: 97916453.0
(22) Anmeldetag: 08.04.1997
(51) Int. Cl.: F04D 29/18, F04D 5/00

(54) **PERIPHERALPUMPE**
PERIPHERAL PUMP
POMPE TOURBILLONNAIRE

(30) Priorität: 18.04.1996 DE 19615323
(43) Veröffentlichungstag der Anmeldung: 03.02.1999
(73) Patentinhaber: Mannesmann VDO Aktiengesellschaft, 60388 Frankfurt am Main (DE)
(72) Erfinder: SCHMIDT, Christoph, D-36199 Rotenburg (DE); WERNER, Thomas, D-36214 Nentershausen (DE)
(74) Vertreter: Klein, Thomas, Dipl.-Ing. (FH)
(86) Internationale Anmeldenummer: EP9701735
(87) Internationale Veröffentlichungsnummer: WO9740275

(56) Entgegenhaltungen:
- WO-A-92/00457
- DE-A- 3 708 336
- DE-A- 19 504 079
- DE-U- 8 911 302
- US-A- 1 689 579
- US-A- 4 854 830
- US-A- 4 872 806
- US-A- 5 409 357
- KONSTRUKTION, Bd. 44, Nr. 2, 1.Februar 1992, Seiten 64-70, XP000306468 TONN E: "ZUR BERECHNUNG VON PERIPHERALPUMPEN"

## Beschreibung

Die Erfindung betrifft eine Peripheralpumpe mit einem sich in einem Pumpengehäuse drehenden Laufrad, welches zum Begrenzen eines Dichtspaltes mit seinen Stirnseiten dem Pumpengehäuse mit geringem Abstand gegenübersteht und in diesem Bereich mehrere Vertiefungen aufweist und zum Fördern von Flüssigkeit zumindest einen Kranz von Schaufeln hat.

Solche Peripheralpumpen werden häufig zum Fördern von Kraftstoff in einem Kraftstoffbehälter eines Kraftfahrzeuges eingesetzt und sind damit bekannt. Das Laufrad weist hierfür häufig im radial äußeren Bereich seiner Stirnseiten jeweils einen Kranz von Schaufeln auf. Die Schaufeln bewegen sich in von dem Pumpengehäuse gebildeten Ringkanälen und erzeugen dort quer zu der Bewegungsrichtung der Schaufeln verlaufende Zirkulationsströmungen. Weiterhin haben die Ringkanäle einen Einlaßkanal und einen Auslaßkanal. Ein Überströmen der Flüssigkeit von dem Auslaßkanal zu dem Einlaßkanal wird durch einen Schweller verhindert, der die Zirkulationsströmung unterbricht. Die Vertiefungen im Laufrad sind mit Leckflüssigkeit gefüllt und bilden damit Drucktaschen eines Axialgleitlagers, die über die Dichtspalte zwischen dem Laufrad und dem Pumpengehäuse mit den Förderkammern verbunden sind. Durch eine Leckage der zu fördernden Flüssigkeit durch den Dichtspalt gelangt Flüssigkeit in die Vertiefungen, so daß das Laufrad bei einer Drehbewegung auf einem Flüssigkeitsfilm schwimmt und damit seitlich geführt wird. Besonders bei axial durchströmten Peripheralpumpen, bei denen einer der Ringkanäle mit dem Einlaßkanal und der andere Ringkanal mit dem Auslaßkanal verbunden ist, wirkt ständig eine Axialkraft auf eine der Stirnseiten des Laufrades. Hierdurch wird das Laufrad gegen die Seite des Pumpengehäuses gedrückt, in der sich der Einlaßkanal befindet. An dieser Stelle ist zudem die geringste Menge Leckflüssigkeit vorhanden, so daß der Flüssigkeitsfilm das Laufrad nicht zuverlässig führt. Hierdurch entstehen hohe Reibungsverluste, die den Verschleiß der Peripheralpumpe erhöhen und ihre Förderleistung verringern.

Aus der US 4,584,830 ist ein Pumpenlaufrad bekannt, welches an seinen beiden Seiten eine Vielzahl von Vertiefungen aufweist, wobei gegenüberliegende Vertiefungen miteinander in Verbindung stehen. Diese Vertiefungen sind nicht taschenförmig ausgebildet, was zu einem schlagartigen Druckaufbau in diesen Bereichen führt.

Der Erfindung liegt das Problem zugrunde, eine Peripheralpumpe der eingangs genannten Art so zu gestalten, daß sie auch bei hohen Axialkräften möglichst geringe Reibungsverluste und damit eine hohe Förderleistung hat.

Dieses Problem wird erfindungsgemäß dadurch gelöst, daß jeweils zwei einander gegenüberliegende Vertiefungen im Laufrad untereinander eine Verbindung haben und in einem tangentialen Schnitt durch das Laufrad taschenförmig gestaltet sind. Auf diese Weise sind die Vertiefungen einfach herzustellen.

Die Verbindung zweier gegenüberliegender Vertiefungen ermöglicht einen Austausch der Flüssigkeit von der einen Stirnseite des Laufrades zu der anderen. Damit schwimmt das Laufrad im Betrieb auf einen Flüssigkeitsfilm, der während des Betriebes der erfindungsgemäßen Peripheralpumpe einen Kontakt des Laufrades an dem Pumpengehäuse zuverlässig verhindert. Beispielsweise wird bei einer axial durchströmten Peripheralpumpe Leckflüssigkeit durch die Dichtspalte und durch die Verbindung zwischen den Vertiefungen angesaugt, wodurch der Flüssigkeitsfilm in den Dichtspalten ständig emeuert wird. Hierdurch werden die Reibungsverluste in der Peripheralpumpe deutlich verringert und eine hohe Förderleistung sichergestellt.

Die Vertiefungen könnten in einem von den Schaufeln aus gesehen radial äußeren Bereich des Laufrades angeordnet sein. Hier hat das Laufrad eine hohe Umfangsgeschwindigkeit, wodurch die Axialkräfte bereits bei einem Start der Peripheralpumpe aufgenommen werden. Die Peripheralpumpe gestaltet sich jedoch besonders platzsparend, wenn die Vertiefungen gemäß einer vorteilhaften Weiterbildung der Erfindung von den Schaufeln aus gesehen im radial inneren Bereich des Laufrades angeordnet sind.

Die Vertiefungen weisen durch ein hohes Volumen sehr gute Notlaufeigenschaften bei einem kurzfristigen Ausbleiben der zu fördemden Flüssigkeit auf, wenn die Vertiefungen gemäß einer anderen vorteilhaften Weiterbildung der Erfindung wannenförmig gestaltet sind.

Häufig wird eine Peripheralpumpe verwendet, bei der in den Stirnseiten des Laufrades jeweils ein Kranz von Schaufeln zum Fördern einer Flüssigkeit von einem Einlaßkanal bis zu einem Auslaßkanal eingearbeitet ist und mit beidseitig im Bereich der Schaufeln in das Pumpengehäuse eingearbeiteten Ringkanälen, die mit Schaufelkammern zwischen den Schaufeln einander gegenüberliegende Förderkammern bilden, die Schaufeln in Drehrichtung gesehen von dem mittleren Bereich des Laufrades zu den Stirnseiten hin ansteigen. Gemäß einer vorteilhaften Weiterbildung der Erfindung läßt sich der Förderdruck einfach dadurch erhöhen, daß im Bereich zweier einander gegenüberliegender Schaufelkammern der Schaufeln eine Verbindung zum Überströmen der Flüssigkeit erzeugt ist und daß der Einlaßkanal mit der einen Förderkammer und der Auslaßkanal mit der anderen Förderkammer verbunden ist.

Hierdurch wird die Peripheralpumpe axial über eine erste Förderkammer und eine zweite Förderkammer durchströmt und weist jeweils nur einen einzigen Einlaßkanal und einen einzigen Auslaßkanal auf. Die Peripheralpumpe läßt sich deshalb mit einem besonders geringen Aufwand beispielsweise in einem Kraftstoffbehälter montieren. Das Laufrad hat keinen die Förderkammern voneinander trennenden Mittelsteg, so daß die Peripheralpumpe besonders schmal baut. Die erfindungsgemäße Peripheralpumpe hat ein besonders hohes Fördervolumen, da die Schaufelkammern nicht mit Leitelementen eingeengt sind. Die Reibungsverluste innerhalb der Zirkulationsströmung bei einem Übergang von der ersten Förderkammer in die zweite Förderkammer werden durch die Verbindung ihrer Förderkammern besonders klein gehalten. Die Flüssigkeit kann damit nahezu ohne Störung der Zirkulationsströmung von der ersten Förderkammer in die zweite Förderkammer überströmen, was zu einem besonders hohen Förderdruck und zu einem besonders hohen Wirkungsgrad der erfindungsgemäßen Peripheralpumpe führt. Die geringe Störung der Zirkulationsströmung wirkt sich besonders bei heißen Flüssigkeiten mit einem hohen Dampfdruck vorteilhaft aus, da diese bei einer Störung oder einem Abreißen der Zirkulationsströmung zur Bildung von den Förderdruck verringernden und Kavitationsschäden am Laufrad hervorrufenden Dampfblasen neigen. Weiterhin wird die zu fördernde Flüssigkeit dank der geringen Reibungsverluste kaum erwärmt.

Weisen die Förderkammern im Bereich der Schaufelkammern einen kreisförmigen Querschnitt auf, so sind die Reibungsverluste besonders gering.

Die Stoßverluste bei einem Eintritt der Zirkulationsströmung in die Schaufelkammern lassen sich auf ein Minimum beschränken, wenn die Schaufeln gemäß einer anderen vorteilhaften Weiterbildung der Erfindung in Laufrichtung des Laufrades gesehen um einen Winkel von 5 bis 45° zur Oberflächennormalen der Stirnseiten des Laufrades von dem mittleren Bereich des Laufrades zu der jeweiligen Stirnseite hin ansteigen.

Die erfindungsgemäße Peripheralpumpe erreicht bereits bei einer niedrigen Drehzahl des Laufrades einen besonders hohen Förderdruck, wenn die Schaufeln gemäß einer anderen vorteilhaften Weiterbildung der Erfindung in Laufrichtung des Laufrades gesehen um einen Winkel von 10 bis 20° zur Oberflächennormalen der Stirnseiten des Laufrades von dem mittleren Bereich des Laufrades zu der jeweiligen Stirnseite hin ansteigen.

Bei niedrigen Drehzahlen läßt sich sehr einfach eine lanzenförmige, in Drehrichtung des Laufrades gerichtete Zirkulationsströmung erzeugen, wenn die Schaufeln gemäß einer anderen vorteilhaften Weiterbildung der Erfindung in Laufrichtung des Laufrades gesehen parabelförmig von dem mittleren Bereich des Laufrades zu den Stirnseiten hin ansteigen.

Resonanzschwingungen, die bei bestimmten Drehzahlen der Peripheralpumpe und Viskositäten der Flüssigkeiten entstehen und zu störenden Geräuschen führen, lassen sich gemäß einer anderen vorteilhaften Weiterbildung der Erfindung einfach dadurch vermeiden, daß die Schaufeln zueinander unterschiedliche Winkelabstände haben.

Eine geringe Bautiefe und einfache Herstellbarkeit ergibt sich, wenn die Verbindung durch eine Überschneidung der kreisförmigen Förderkammern gebildet ist.

Die Flüssigkeit strömt besonders leicht von der ersten Förderkammer in die zweite Förderkammer, wenn die durch Überschneidung der Förderkammern erzeugte Verbindung gemäß einer anderen vorteilhaften Weiterbildung der Erfindung in radialer Richtung des Laufrades nach außen und/oder innen hin erweitert ist. Dies führt zudem zu einer Erhöhung des maximal erreichbaren Förderdrucks.

Das Verhältnis der Geschwindigkeit der Flüssigkeit normal zur Umlaufrichtung und der mittleren Geschwindigkeit in Umlaufrichtung zueinander ist entscheidend für die Stabilität der Zirkulationsströmung und damit für den mit der Peripheralpumpe maximal erzeugbaren Förderdruck. Dieses Verhältnis ist bei einem vorgegebenen Arbeitspunkt einer Peripheralpumpe, bei der die kreisförmigen Förderkammern annähernd hälftig auf die Schaufelkammern und die Ringkanäle aufgeteilt sind, lediglich abhängig von dem Verhältnis des mittleren Durchmessers des Kranzes der Schaufeln zu dem Radius der Förderkammern. Bei einer solchen Peripheralpumpe wird ein hoher Förderdruck gemäß einer anderen vorteilhaften Weiterbildung der Erfindung einfach dadurch erreicht, daß das Verhältnis des mittleren Durchmessers des Kranzes der Schaufeln zu dem Radius der Förderkammer größer als 7 und kleiner als 99 gewählt ist.

Versuche haben zu einem besonders hohen Förderdruck geführt, wenn das Verhältnis des mittleren Durchmessers des Kranzes der Schaufeln zu dem Radius der Förderkammer gemäß einer anderen vorteilhaften Weiterbildung der Erfindung größer als 15 und kleiner als 30 gewählt ist.

Durch ein Abreißen der Zirkulationsströmung nach einem Verlassen der Schaufelkammern entstehende Störungen werden gemäß einer anderen vorteilhaften Weiterbildung der Erfindung einfach dadurch vermieden, daß in die Förderkammern hineinragende Kanten der Schaufeln abgerundet sind oder eine Fase aufweisen.

Der Radius oder die Fase muß an den Schaufeln nur an den Rändern vorhanden sein, an dem die Zirkulationsströmung die Schaufeln berührt. Dann gestalten sich die Schaufeln konstruktiv besonders einfach, wenn der Radius oder die Fase in Laufrichtung des Laufrades gesehen an der Kante der Vorderseite der Schaufeln in einem radial äußeren Bereich und an der Kante der Rückseite in einem radial inneren Bereich angeordnet ist.

Die störungshemmende Wirkung der Radien bzw. der Breite der Fasen hängt wesentlich von den Abmessungen der Schaufeln ab. So benötigen beispielsweise große Schaufeln entsprechend große Radien oder Fasen. Die Flüssigkeit zirkuliert gemäß einer anderen vorteilhaften Weiterbildung der Erfindung besonders störungsarm in den Förderkammern, wenn der Radius oder die Breite der Fase zumindest 1/70 der Höhe der Schaufeln entspricht.

Das Laufrad ist kostengünstig herstellbar, wenn es gemäß einer anderen vorteilhaften Weiterbildung der Erfindung aus Kunststoff im Spritzgießverfahren hergestellt ist. Weiterhin hat das aus Kunststoff gefertigte Laufrad ein besonders geringes Gewicht, wodurch die Peripheralpumpe nach einem Start sehr schnell ihre maximale Förderleistung erreicht.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: einen Längsschnitt durch eine erfindungsgemäße Peripheralpumpe,
- Fig.2: einen tangentialen Schnitt durch die Peripheralpumpe aus Figur 1 entlang der Linie II - II,
- Fig.3: einen tangentialen Schnitt durch die Peripheralpumpe aus Figur 1 entlang der Linie III - III.

Die Figur 1 zeigt einen Längsschnitt einer erfindungagemäßen Peripheralpumpe mit einem Pumpengehäuse 1, in welchem ein Laufrad 2 drehbar angeordnet ist. In dem Laufrad 2 sind in seinen beiden Stirnseiten 3, 4 jeweils ein Kranz 5 von Schaufeln 6, 6a, 6b eingearbeitet. Das Laufrades 2 ist in seinem Zentrum drehfest auf einer Antriebswelle 7 befestigt. Das Pumpengehäuse 1 hat im Bereich der Schaufeln 6, 6a, 6b auf beiden Seiten jeweils einen Ringkanal 8, 9. Die Ringkanäle 8, 9 bilden zusammen mit in Figur 2 dargestellten Schaufelkammern 10, 10a, 10b zwischen den Schaufeln 6, 6a, 6b Förderkammern 11, 12, welche jeweils einen kreisförmigen Querschnitt haben. Bei einer Drehung des Laufrades 2 entstehen in den Förderkammern 11, 12 Zirkulationsströmungen einer zu fördernden Flüssigkeit. Zur Verdeutlichung sind die Zirkulationsströmungen in den Figuren 1 und 2 mit Pfeilen gekennzeichnet. Die Förderkammern 11, 12 sind hierbei jeweils hälftig auf die Schaufelkammern 10, 10a, 10b und die Ringkanäle 8, 9 aufgeteilt und haben untereinander eine Verbindung 13, die durch eine Überschneidung ihrer kreisförmigen Querschnitte erzeugt ist. Durch diese Verbindung 13 kann Flüssigkeit nahezu verwirbelungsfrei von der der einen Förderkammer 11 in die andere Förderkammer 12 überströmen.

In seinem radial äußeren Bereich und an seinen Stirnseiten 3, 4 steht das Laufrad 2 dem Pumpengehäuse 1 mit einem geringen Abstand gegenüber. Hierdurch entsteht ein um das Laufrad 2 umlaufender Dichtspalt 14, der die Förderkammern 11, 12 abdichtet.

Von den Schaufeln 6, 6a, 6b aus gesehen im radial inneren Bereich des Laufrades 2 sind in den Stirnseiten 3, 4 mehrere einander gegenüberliegende Vertiefungen 15, 16 eingearbeitet. Jeweils zwei gegenüberliegende Vertiefungen 15, 16 sind durch einen Kanal 17 miteinander verbunden. Durch den Dichtspalt 14 zwischen dem Laufrad 2 und dem Pumpengehäuse 1 gelangt eine geringe Menge Leckage der zu fördernden Flüssigkeit zu den Vertiefungen 15, 16. Hierdurch bilden die Vertiefungen 15, 16 Axialgleitlager für das Laufrad 2. Im Betrieb der Peripheralpumpe schwimmt das Laufrad 2 damit reibungsfrei auf einem Flüssigkeitsfilm.

Die Figur 2 zeigt einen tangentialen Schnitt durch die erfindungsgemäße Peripheralpumpe aus Figur 1 entlang der Linie II - II. Zur Verdeutlichung der Zeichnung sind die Förderkammern 11, 12 und das Laufrad 2 im Bereich der Schaufeln 6, 6a, 6b gestreckt eingezeichnet. Das Pumpengehäuse 1 hat einen Einlaßkanal 18 und einen Auslaßkanal 19, die von einem beidseitig des Laufrades 2 angeordneten Schweller 20 voneinander getrennt sind. Der Schweller 20 unterbricht die in den Förderkammern 11, 12 erzeugten Zirkulationsströmungen der zu fördernden Flüssigkeit. Der Einlaßkanal 18 ist mit der ersten Förderkammer 11 unmittelbar hinter dem Schweller 20 verbunden. In Umlaufrichtung gesehen unmittelbar vor dem Schweller 20 mündet die zweite Förderkammer 12 in den Auslaßkanal 19.

Die Schaufeln 6, 6a, 6b sind symmetrisch in dem Laufrad 2 angeordnet und steigen von einem axial mittleren Bereich des Laufrades 2 zu den Stirnseiten 3, 4 des Laufrades 2 um einen Winkel α an. Der eingezeichnete Winkel α beträgt hierbei etwa 15°. Durch diese Gestaltung wird die Strömung der Flüssigkeit beim Eintritt in die Ringkanäle 8, 9 in Umfangsrichtung auf eine Geschwindigkeit beschleunigt, die zunächst größer ist als die Geschwindigkeit der Schaufeln 6. Anschließend verringert sich die Geschwindigkeit der Flüssigkeit in Umfangsrichtung, währenddessen die Geschwindigkeit quer zum Laufrad 2 ansteigt. Hierdurch entsteht in den Ringkanälen 8, 9 jeweils ein lanzenförmiges Strömungsprofil der Zirkulationsströmung, wodurch ein hoher maximaler Förderdruck erzeugbar ist.

Die Figur 3 zeigt einen tangentialen Schnitt der Vertiefungen 15, 16 des Laufrades 2 entlang der Linie III - III aus Figur 1. Die Vertiefungen 15, 16 sind taschenförmig in das Laufrad 2 eingearbeitet und in ihrem Zentrum über den Kanal 17 miteinander verbunden.

## Patentansprüche

1. Peripheralpumpe mit einem sich in einem Pumpengehäuse (1) drehenden Laufrad (2), welches zum Begrenzen eines Dichtspaltes (14) mit seinen Stirnseiten (3, 4) dem Pumpengehäuse (1) mit geringem Abstand gegenübersteht und in diesem Bereich mehrere Vertiefungen (15, 16) aufweist und zum Fördern von Flüssigkeit zumindest einen Kranz (5) von Schaufeln (6) hat, wobei jeweils zwei einander gegenüberliegende Vertiefungen (15, 16) im Laufrad (2) untereinander eine Verbindung (17) haben, **dadurch gekennzeichnet, dass** die Vertiefungen (15, 16) in einem tangentialen Schnitt durch das Laufrad (2) taschenförmig gestaltet sind, wobei der Übergang zu den Vertiefungen nicht stufenförmig erfolgt.

2. Peripheralpumpe nach Anspruch 1, **dadurch gekennzeichnet, dass** die Vertiefungen (15, 16) von den Schaufeln (6) aus gesehen im radial inneren Bereich des Laufrades (2) angeordnet sind.

3. Peripheralpumpe nach Anspruch 1 oder 2, **dadurch gekennzeichnet, dass** die Vertiefungen (15, 16) wannenförmig gestaltet sind.

4. Peripheralpumpe nach zumindest einem der vorhergehenden Ansprüche, **dadurch gekennzeichnet, dass** das Laufrad (2) aus Kunststoff im Spritzgießverfahren hergestellt ist.

5. Peripheralpumpe nach zumindest einem der vorhergehenden Ansprüche,
**dadurch gekennzeichnet, dass** das Laufrad (2) aus Kunststoff im Spritzgießverfahren hergestellt ist.

## Claims

1. Peripheral pump having an impeller (2) which rotates in a pump housing (1), has its end sides 3, 4), in order to delimit a sealing gap (14), situated opposite to and at a short distance from the pump housing (1) and, in this region, has a plurality of recesses (15, 16) and, in order to deliver liquid, has at least one ring (5) of blades (6), in each case two opposite recesses (15, 16) in the impeller (2) having a connection (17) to one another, **characterized in that** the recesses (15, 16), as seen in a tangential section through the impeller (2), are of pocket-shaped design, with the transition to the recesses not being in stepped form.

2. Peripheral pump according to Claim 1, **characterized in that** the recesses (15, 16), as seen from the blades (6), are arranged in the radially inner region of the impeller (2).

3. Peripheral pump according to Claim 1 or 2, **characterized in that** the recesses (15, 16) are of trough-like design.

4. Peripheral pump according to at least one of the preceding claims, **characterized in that** the impeller (2) is produced from plastic using the injection-moulding process.

5. Peripheral pump according to at least one of the preceding claims, **characterized in that** the impeller (2) is produced from plastic using the injection-moulding process.

## Revendications

1. Pompe régénératrice comprenant une roue (2) tournant dans un corps de pompe (1), laquelle roue est par ses côtés avant (3, 4) en face du corps de pompe (1) à une faible distance pour limiter une fente d'étanchéité (14), présente dans cette zone plusieurs renfoncements (15, 16) et a, pour refouler un liquide, au moins une couronne (5) d'aubes (6), deux renfoncements (15, 16) se trouvant en face l'un de l'autre ayant à chaque fois une liaison mutuelle (17) dans la roue (2), **caractérisée en ce que** les renfoncements (15, 16) présentent, en coupe tangentielle du roue (2), la forme d'une poche, la transition vers les renfoncements ne se faisant pas en gradins.

2. Pompe régénératrice selon la revendication 1, **caractérisée en ce que** les renfoncements (15, 16) vus depuis les aubes (6) sont disposés dans la zone intérieure radiale du roue (2).

3. Pompe régénératrice selon la revendication 1 ou 2, **caractérisée en ce que** les renfoncements (15, 16) ont la forme de cuvettes.

4. Pompe régénératrice selon au moins l'une quelconque des revendications précédentes, **caractérisée en ce que** la roue (2) est fabriquée en matière synthétique par le procédé de moulage par injection.

5. Pompe régénératrice selon au moins l'une quelconque des revendications précédentes, **caractérisée en ce que** la roue (2) est fabriquée en matière synthétique par le procédé de moulage par injection.
